# EUROPÄISCHE PATENTSCHRIFT

(11) **EP 0 222 130 B1**
(45) Veröffentlichungstag und Bekanntmachung des Hinweises auf die Patenterteilung: **19.09.1990**
(21) Anmeldenummer: 86113420.3
(22) Anmeldetag: 30.09.1986
(51) Int. Cl.: A47B 43/00

(54) **Insbesondere Ablagezwecken dienendes tragfähiges und standfestes, insbesondere vertikal belastbares Möbelstück aus faltbarem Material, insbesondere Wellpappe**
Piece of furniture made of foldable material, in particular paperboard, used as a stable and load-resisting support
Meuble réalisé en matériau pliant, en particulier carton, servant de support résistant et stable

(30) Priorität: 08.10.1985 DE 8528912 U
(43) Veröffentlichungstag der Anmeldung: 20.05.1987
(73) Patentinhaber: Europa Carton Aktiengesellschaft, D-20095 Hamburg (DE)
(72) Erfinder: Greve, Hans, Dipl.-Ing., D-2071 Kuddewörde (DE); Stange, Hans-Peter, D-1000 Berlin 42 (DE)
(74) Vertreter: Patentanwälte Wenzel & Kalkoff

(56) Entgegenhaltungen:
- DE-A- 2 319 595
- DE-A- 2 520 551
- US-A- 3 365 258
- US-A- 4 373 449

## Beschreibung

Die Erfindung betrifft ein insbesondere Ablagezwecken dienendes tragfähiges und standfestes, insbesondere vertikal belastbares Möbelstück, z.B. ein Regal, aus faltbarem Material, insbesondere Wellpappe, wobei das Möbelstück aus einer Anzahl miteinander formschlüssig und ggf. kraftschlüssig ineinandersetzbarer Bauelemente zusammenfügbar ist, von denen mindestens ein Teil aus flachen, gefalzten Materialzuschnitten nach Art eines wenigstens frontseitig offenen Kastenelements mit mindestens zwei Seitenwänden und ggf. einer Rückwand aufrichtbar ist und zum Zusammenfügen bzw. Verriegeln an- oder ineinander Verbindungsteile wie Laschen, Zungen, Nasen, Rezesse, Ausschnitte od.dgl. aufweist, wobei in das Kastenelement wenigstens ein Konsolen- oder Plattenteil einsetzbar und darin über entsprechende Verbindungsteile form- und/oder kraftschlüssig gehalten ist.

Ein bekanntes Möbelstück dieser Art (DE-GM 82 18 043) ist als stapelbares Flaschenregal vorgesehen. Dieses umfaßt Regalelemente jeweils in Form eines oben offenen Kastens mit einer Bodenwand, einer Vorderwand, einer Rückwand und zwei Seitenwänden sowie Ausnehmungen zur Aufnahme von Flaschenhälsen. Das Flaschenregal kann aus einer Mehrzahl solcher Regalelemente zusammengesetzt werden, wobei jedes derselben aus einer Mehrzahl faltbarer Zuschnitte aufrichtbar ist. Um die erforderliche Tragfähigkeit des Einzelelementes als auch des Gesamtregals bei Zusammensetzen mehrerer solcher Elemente zu gewährleisten, sind einerseits die Wellen des Wellpappematerials so orientiert, daß sie in den vertikalen Wänden im wesentlichen vertikal verlaufen, und andererseits ist eine Versteifung der Rückwand durch Einfügen eines zusätzlichen Zuschnitteiles vorgesehen. Abgesehen davon, daß dieses Flaschenregal naturgemäß in seiner Anwendbarkeit auf die Funktion des Lagerns von flaschenförmigen Gegenständen beschränkt ist und vom Design her keine besonders hohen Anforderungen erfüllen soll, also u.a. die Schnittflächen und Verbindungsteile den Wellpappe-Charakter des verarbeiteten Materials zutage treten lassen, indem sie nach außen vorspringende Laschen, Zungen od.dgl. bilden und die Schnittflächen freiliegen und sichtbar sind, erfordert die Erhöhung der Tragfähigkeit zusätzliche Einsätze wie das erwähnte zweite Rückwandteil. Abgesehen von ihren begrenzten Anwendungszweck lassen diese Regale immer den Wellpappe-Charakter, insbesondere aufgrund der frontseitig sichtbaren Schnittflächen, erkennen, so daß ihre Einsatz- und Aufstellungsmöglichkeiten in Haushalten begrenzt sind.

Der Erfindung liegt demgegenüber die Aufgabe zugrunde, ein multifunktionell einsetzbares Möbelstück aus faltbaren Materialzuschnitten zu schaffen, die unter Ausnutzung der spezifischen Materialeigenschaften von Wellpappe oder ähnlichem Material wie Tragfähigkeit in bestimmten Richtungen, Faltbarkeit, Massenverarbeitung, niedrigem Gewicht und Preis sowie leichter Zusammensetzbarkeit dem Benutzer die Möglichkeit geben, das Möbelstück entsprechend seinen Vorstellungen speziell im äußeren Erscheinungsbild wie auch für unterschiedliche Einsatzzwecke in weiten Grenzen zu variieren, wobei zugleich eine multiplikatorartig erhöhbare Belastbarkeit in den jeweils entscheidenden Tragbereichen infolge der Faltmöglichkeiten des Materials und unter Ausnutzung dieser Faltbarkeit ein verbessertes Erscheinungsbild in der Hauptbetrachtungsrichtung erreicht werden sollen.

Diese Aufgabe wird erfindungsgemäß dadurch gelöst, daß die Bauelemente mindestens in Teilbereichen als durch Faltung, Falzung, Wickeln od.dgl. profilierte, mehrlagig ausgebildete Tragteile wie Pfosten, Mehrfach-Wände, Stützstege o.ä. vorgesehen sind, an denen Verbindungsteile einstückig ausgebildet sind, und daß frontseitige Sichtkanten oder - ränder der Bauelemente durch solche Faltungen bzw. Falzungen schnittflächenfrei ausgebildet sind. Bevorzugt können dabei die Kastenelemente als untereinander bzw. gegeneinander frei austauschbare Modul-Bauteile ausgebildet sein. Man erhält auf diese Weise ein individuell gestaltbares, ohne Kleben, Heften oder ähnliche mechanische Befestigungen gebrauchsfähig zusammensetzbares Möbelstück, das weite Variationen hinsichtlich der Größe (unterschiedliche Zahl der zusammenzufügenden Bauelemente) als auch der designerischen Ausgestaltung durch Bekleben, Bemalen u.ä. ermöglicht, indem z.B. für sich bekannte naßfeste Folien aufgeklebt oder schon bei der Materialherstellung als Außendecke des Materials, insbesondere der Wellpappe vorgesehen werden können. Infolge der durch die Faltung erzielbaren Profilierung und Mehrlagigkeit ergeben sich Tragteile, die die Gesamtbelastbarkeit des Möbelstückes wesentlich erhöhen, ohne daß die Zahl der Zuschnitteile vergrößert zu werden braucht. Diese profilierten Tragteile können andererseits besonders günstig dazu verwendet werden, in ihrem Inneren nasen-, laschen-oder zungenartige Verbindungsteile aufzunehmen und diese damit nach außen hin zu verdecken oder zumindest so zu tragen, daß nach Aufrichten der Bauelemente der technische Charakter solcher Verbindungsteile nicht in Erscheinung tritt und damit nicht den Gesamteindruck des Möbelstückes beeinträchtigen kann. Gleiches gilt für die durch die Faltungen oder das Wickeln verdeckten Schnittflächen. Auf der anderen Seite ist es aber auch möglich, einige der Verbindungsteile, insbesondere solche zur Lagerung von Konsolen, mit über die Seitenwände hinausragenden ausgeprägten Ansätzen wie lappen- oder ohrenförmigen Vorsprüngen auszubilden, wodurch in konstruktiv einfacher Weise ein besonderer gestalterischer Effekt erzielbar ist. Durch das erfindungsgemäße Möbelstück wird gegenüber den bisherigen Versuchen auf diesem Gebiet ein völlig neuer Weg beschritten, indem nicht mehr die gestalterischen Elemente von herkömmlichen Möbeln aus Holz oder ähnlichem Material nachgeahmt wird, sondern ein artspezifisches, auf die Eigenheiten des faltbaren Materials, insbesondere Wellpappe, abgestelltes und damit diese Eigenschaften nutzendes Design hoher Belastbarkeit (multiplikatorartige Erhöhung der Tragfähigkeit durch die profilbildenden Faltungen) geschaffen wird.

In vorteilhafter Weiterbildung der Erfindung können die Modulbauteile wahlweise als im Horizontalschnitt dreieckförmige, zwei im Winkel zueinander verlaufende Seitenwände umfassende, oder als viereckförmige, zwei .Seitenwände und eine Rückwand umfassende Kastenelemente ausgebildet sein, die jeweils an einer Frontseite offen sind, in die mindestens ein Platten- oder Konsolenteil unter Form-und/oder Kraftschluß einsetzbar ist, die als frontseitige Begrenzung der Seitenwände die Tragteile als vertikale Pfosten mit Verbindungsteilen für das darüber bzw. darunter anzuordnende Modul-Kastenelement oder für ein Abschlußelement aufweisen und in die das Platten- oder Konsolenteil unter Verriegelung der Pfosten einsetzbar ist. Natürlich sind aber auch beliebige andere Grundrißformen denkbar. Bei dem dreieckförmigen Grundriß erhält man ein Regal-Möbelstück, das sich zum Aufstellen in Raumecken eignet, während ein Möbelstück mit viereckigem (rechteckigem oder trapezförmigem) Grundriß zur Aufstellung an der Wand oder als freistehendes Regal, ggf. unter rückwandseitigem Zusammensetzen mit einem zweiten Regal, geeignet ist. In letzterem Fall können also durch geeignetes Zusammenfügen ganze Regalsäulen aufgebaut werden.

Vorteilhaft kann ein solches Regal als oberen Abschluß für eine Anzahl aufeinander gesetzter Modul-Bauelemente ein Abschlußelement mit pfostenförmigen Anschlußteilen zur Verbindung mit dem benachbarten, darunter befindlichen Kastenelement und ggf. einem daran anzuordnenden Abdeckelement aufweisen. Man erkennt hieraus die Variationsmöglichkeiten hinsichtlich der jeweils gewünschten Größe bzw. Höhe des Regals. Je nach dem gewünschten Aussehen und/oder nach dem beabsichtigten Verwendungszweck kann das Abschlußelement im oberen Bereich seiner pfostenförmigen Anschlußteile mit Verbindungsteilen zur lagestabilen Aufnahme eines horizontalen Abdeckelements ausgebildet sein oder Seitenwände mit geneigt von den Pfosten nach hinten ansteigend verlaufenden Oberrändern aufweisen sowie seitlich und im oberen Bereich der pfostenförmigen Anschlußteile mit Verbindungsteilen zur lagestabilen Aufnahme eines geneigten Abdeckelementes ausgebildet sein. Im ersteren Fall ergibt sich dann eine horizontale Ablagefläche, im zweiten Fall hingegen eine stehpultartige Ausbildung. Durch entsprechende Ausbildung des Zuschnitts kann das Abdeckelement als hoch flächenbelastbares Faltteil mit mehrlagiger Flächenausbildung vorgesehen sein, das zusätzlich stegartige die Tragfähigkeit erhöhende Ränder aufweist.

Wie bereits dargelegt, ist es ein Hauptziel der Erfindung, ein Möbelstück zu schaffen, das die besonderen Eigenschaften von Wellpappe oder ähnlichem faltbaren Material (niedriges Gewicht, einfache Massenherstellung, günstiges Transportvolumen infolge Verpackung als versandfähiger Zuschnitteil-Bausatz, geringe Kosten, schnelles Aufrichten, Do-it-yourself-Verwendung), also z.B. Pappe oder kaschierten Papier- oder Pappwerkstoffen mit ggf. die Festigkeitsverhältnisse bestimmendem Faserverlauf, in sich vereint und dabei einen breiten Spielraum für eigengestalterische Gedanken ergibt. Dabei wird das Möbelstück aus modulartigen Bauelementen zusammengesetzt, die jeweils in ihrer Form im wesentlichen von einem aus einem Zuschnitteil gebildeten Mantelteil bestimmt werden, das damit also den Hauptteil der technischen und designerischen Notwendigkeiten bestimmt und in das beim Aufrichten (Auffalten) weitere Teile wie Böden, Konsolen, Abdeckflächen etc. eingehängt werden (können), wobei letztere natürlich zur Formstabilität wie auch zur Formgestaltung beitragen. In diesem Zusammenhang ist hervorzuheben, daß die notwendigen Verbindungsteile mindestens weitestgehend von Sichtflächen, wie Pfosten, Wänden, Konsolen, Stützstegen und/oder Abdeckelement verdeckt am Möbelstück angeordnet sind. Dabei macht man sich die Tatsache zunutze, daß das Möbelstück durch Wickeln bzw. Falten erzeugte Tragprofile hat, an, in oder mit denen andere tragende Teile wie z.B. die Konsolen durch entsprechende Ausschnitte in den Tragprofilen und Anordnung von Zungen, Laschen oder ähnlichen Verhakungselementen verhakt und/oder arretiert werden können, ohne daß es zusätzlicher mechanischer Befestigungsmaßnahmen wie Kleben, Heften od.dgl. bedarf. Gleichzeitig können diese Pfosten, Stege usw. so angeordnet sein, daß sie die Schnittflächen bzw. -kanten benachbarter Teile in geeigneter Weise verdecken. Eine solche Ver- oder Abdeckung von Schnittkanten oder Verbindungselementen kann aber auch durch die bereits erwähnten, an den Zuschnitten an entsprechender Stelle angeordneten Ansätze, beispielsweise ohren- oder lappenförmigen Vorsprünge, erzielt werden, die ihrerseits wiederum einen besonderen ästhetischen Effekt entsprechend ihrer jeweiligen Ausgestaltung ergeben können. Wie auch die übrigen beschriebenen Maßnahmen tragen solche Elemente dazu bei, daß das tragfähige und äußerst stabile Möbelstück designerisch mit allen Möglichkeiten, die das faltbare Material bietet, aufgrund der Bereitstellung in Form von verschiedenen, in einem kostengünstigen Bausatz zusammenzufassenden Zuschnitten dem Benutzer einen breiten Spielraum der individuellen ästhetischen Ausgestaltung bietet.

Weitere Merkmale der Erfindung sind Gegenstand des Anspruchs 12. Ausführungsmöglichkeiten und Vorteile der Erfindung gehen aus der folgenden Beschreibung der in der schematischen Zeichnung dargestellten Ausführungsformen hervor. In der Zeichnung zeigt
Fig. 1 in axonometrischer Darstellung ein erfindungsgemäß aus viereckförmigen Kastenelementen aufgebautes Regal,
Fig. 2 das Regal der Fig. 1 mit angehobenem Abschlußelement und einem teilweise ausgezogenen Schubkasten,
Fig. 3a ein Zuschnitteil für ein viereckförmiges Kastenelement in verschiedenen Montagepositionen A, B, C,
Fig. 3b eine Einzelheit der Fig. 3a zur Befestigung einer Konsole an bzw. in einem Posten,
Fig. 4 einen Zuschnitt für ein Abschlußelement in verschiedenen Montagepositionen D und E,
Fig. 5a einen Zuschnitt für ein plattenförmiges Abdeckelement,
Fig. 5b das Abdeckelement der Fig. 5a im Zuge der Montage,
Fig. 6a einen Zuschnitt für einen Schubkasten,
Fig. 6b das Auffalten des Zuschnitts der Fig. 6a,
Fig. 6c den fertigen Schubkasten in axonometrischer Ansicht von unten,
Fig. 6d einen Schnitt durch den aufgerichteten Schubkasten,
Fig. 7 eine Variante für ein viereckförmiges Kastenelement in teilweise aufgerichtetem Zustand,
Fig. 8 ein Regal aus dreieckförmigen Kastenelementen in axonometrischer Darstellung,
Fig. 9a eine Vorderansicht des Regals der Fig. 8,
Fig. 9b eine Draufsicht des Regals der Fig. 8,
Fig. 10a-c den Aufrichtvorgang für ein dreieckförmiges Kastenelement mit entsprechender Konsole in drei verschiedenen Positionen und
Fig. 11 ein dreieckförmiges Abschlußelement mit entsprechendem Abdeckelement während des Aufrichtvorganges und in Explosionsdarstellung.

Die in den Zeichnungen gezeigten Möbelstücke bzw. ihre Bauteile sind sämtlich als Beispiele für Wellpappe-Zuschnitte dargestellt und berücksichtigen damit besonders die diesem Material innewohnenden Eigenheiten. Bei Verwendung anderer, ähnlicher Werkstoffe wird man deren mögliche, gegenüber Wellpappe abweichende Eigenschaften berücksichtigen müssen und können, ohne dabei vom Prinzip der Erfindung abzuweichen. Die Wellenverläufe der bereitzustellende Wellpappezuschnitte sind so angeordnet, daß sich optimale Tragfähigkeitsverhältnisse ergeben, und in einigen Ausschnitten der Zeichnungen angedeutet.

In Fig. 1 ist ein Möbelstück 1 in Form eines stehpultartigen Regals gezeigt. Dieses umfaßt eine Anzahl über- bzw. aufeinandergesetzter modulartiger Bauelemente 2, die im Grundriß miteinander fluchten, jedoch in ihrer Höhe variieren können, wie dies durch die niedrigeren Bauelemente 2a und das höhere Element 2b angedeutet ist. Damit sind dem Verbraucher zahlreiche Variationsmöglichkeiten bei dem Zusammensetzen des Regals und/oder Pultes gegeben. Den oberen Abschluß bildet ein als Abschlußelement 23 vorgesehenes Bauelement 2, auf dessen verschiedene Ausbildungsmöglichkeiten noch eingegangen wird. Die modulartigen Bauelemente 2 sind mit Mitteln zum form- und/oder kraftschlüssigen Verbinden ausgestattet, so daß sie passend standfest und -sicher aufeinandergesetzt werden können.

Die Bauelemente 2a, 2b haben einen kastenförmigen Grundaufbau und bilden bei dem in Fig. 1 gezeigten Möbelstück im Grundriß viereckförmige modulartige, beliebig gegeneinander austauschbare Kastenelemente 21 a, deren prinzipieller Aufbau in Fig. 3a und 3b gezeigt ist. Diese viereckigen Kastenelemente 21a umfassen im wesentlichen zwei Seitenwände 61 sowie eine diese verbindende Rückwand 62 und sind frontseitig offen. Die Seitenwände 61 bestimmen mit der Rückwand 62 ein Mantelteil 6, in diesem Ausführungsbeispiel in Form eines im Grundriß viereckförmigen Mantelteils 601 (Fig. 3a). Die frontseitigen Kanten oder Ränder des Kastenelements 21 a sind als Tragteile 3 in Form von gewickelten, einstückig mit den Seitenwänden 61 ausgebildeten Pfosten 31 vorgesehen. Konstruktion und Funktion der Tragteile 3 bzw. Pfosten 31 werden ebenfalls in Verbindung mit Fig. 3a weiter unten näher erläutert. In die Kastenelemente 21 sind Konsolen 7 eingesetzt, die der Grundrißform der Kastenelemente 21 a angepaßt und darin in ebenfalls weiter unten beschriebener Weise form- und/oder kraftschlüssig verriegelt sind. Auch diese Konsolenelemente 7 sind mit Tragteilen 3 in Form von doppellagig gefalteten Stützstegen 32 versehen, während sie zur Ablage von irgendwelchen in dem Regal aufzunehmenden Sachen eine Konsolenfläche 71 haben, die aus einfacher oder mehrlagig gefalteter Wellpappe bestehen kann und an der die Stützstege 32 einstückig ausgebildet sind. In den niedrigeren Bauelementen 2a ist jeweils eine Konsole vorgesehen, während in den höheren Bauelemente 2b zwei solcher Konsolen angeordnet sind. Natürlich ist es ohne weiteres möglich, pro Bauelement je nach den Wünschen der Abnehmerkreise eine noch größere Zahl solcher Konsolen, natürlich jeweils abhängig von der Höhe des Bauelements, des gewünschten Freiraumes und der Praktikabilität, vorzusehen. Man kann in das Regal mit Hilfe der Konsolen 7 auch ebenfalls aus Wellpappe gefaltete Schubkästen 9 einfügen, für die eine Ausbildungsmöglichkeit in den Fig. 6a-d gezeigt ist, wobei hier die verschiedensten Varianten für solche Ausschübe, die vom Stand der Technik her hinreichend bekannt sind, denkbar sind.

Das den "Turm" aus Kastenelementen 21 a bzw. 2a, 2b nach oben hin begrenzende Abschlußelement 23 ist im Grundaufbau und -riß den Kastenelementen 21 angepaßt, indem es Seitenwände 61 und eine Rückwand 62 ebenso wie frontseitige Pfosten, die hier allerdings in Form von pfostenförmigen Anschlußteilen 231 ausgebildet sind, hat. Der Zuschnitt bzw. das Mantelteil für dieses Anschlußteil ist in Fig. 4 dargestellt und wird unten näher erläutert. Durch die Ausbildung der pfostenförmigen Anschlußteile 231 ist es möglich, dem Abschlußelement 23 und damit dem in Fig. 1 gezeigten Regal ein pultartiges Aussehen zu vermitteln, indem in den pfostenförmigen Anschlußteilen 231 ein Abdeckelement 8 in Form eines Plattenelementes 81 befestigt werden kann, das aufgrund der Ausbildung des Mantelteils 6 mit einem geneigten Oberrand 233 an den Abschlußelement-Seitenwänden 232 (Fig. 4) in geneigter Lage zu befestigen ist. Die Befestigung erfolgt über einen stegartigen Rand 83 des Abdeckelements 8, der ebenfalls eingefaltet ist und damit eine hohe Tragfähigkeit aufweist. Im übrigen wird das Plattenelement 81 in Verbindung mit Fig. 5a und 5b näher beschrieben.

Durch die Faltungen der verschiedenen Bauteile, also der Ausbildung der Mantelteile 6 mit Pfosten 31, der Konsolen 7 mit Stützstegen 32 und des Plattenelements 81 mit dem stegartigen Rand 83 sind frontseitig in dem Regal alle Schnittflächen unsichtbar, wodurch das Regal dem Betrachter ein außerordentlich ansprechendes Äußeres ohne Erkennbarkeit technisch-funktioneller Elemente bietet.

In Fig. 2 erkennt man das pultartige Regal der Fig. 1 mit dem Abschlußelement 23 kurz vor dessen Aufsetzen und Verbinden mit dem obersten Kastenelement 21 a, an dem zur Aufnahme der pfostenförmigen Anschlußteile 231 Verbindungsteile 4 in Form von Vorsprüngen 44 an den Pfosten 31 vorgesehen sind. Gleichartige Verbindungsteile 4 bzw. Vorsprünge 44 befinden sich an allen Kastenelementen 21, so daß diese ebenso wie das Abschlußelement 23 leicht passend aufeinander gesetzt werden können. In Fig. 2 ist weiterhin ein Schubkasten 9 teilweise herausgezogen gezeigt.

Fig. 3a gibt den Grundaufbau des Mantelteils 6, hier in Form eines viereckförmigen Mantelteiles 601 für die viereckförmigen Kastenelemente 21 a bzw. 2a, 2b, zu erkennen. Es handelt sich um einen im wesentlichen rechteckförmigen Wellpappezuschnitt, der auf einer herkömmlichen Wellpappe-Verarbeitungsanlage gestanzt und mit den für die Faltungen erforderlichen Faitiinien-51 in Form von Rillern, Rill-Schnittlinien oder ähnlichen, in der Branche hinreichend bekannten Sollknick- oder -faltlinien versehen wird. Das Mantelteil 601 umfaßt die Rückwand 62, an dieser faltbar angelenkt die beiden Seitenwände 61 sowie an letzteren, wiederum faltbar angelenkt, die Faltbereiche für die Tragteile 3, also hier die Pfosten 31. Diese Pfostenbereiche sind, um den erforderlichen passenden Sitz beim Aufeinandersetzen der Kastenelemente 21 a zu gewährleisten, in der im flachen Zuschnitt gezeigten Weise abgesetzt, so daß sich bei den Pfosten, wie aus Fig. 2 erkennbar, oben ein Vorsprung 44 ergibt, während diesem gegenüberliegend ein Rezess 46 vorgesehen ist, der beim eingewickelten Pfosten in seiner Endposition eine Aufnahme für den darunter befindlichen Vorsprung 44 des nächstunteren Bauelements 21a bildet. Das Einwickeln der Pfosten 31 aus der flachen Zuschnittposition A ist in der Position B dargestellt, und der fertige, gewickelte Pfosten ist bei C erkennbar. Durch das Einsetzen der ebenfalls aus einem flachen Zuschnitt aufgefalteten Konsole 7 mit ihrer Konsolenfläche 71 und den Stützstegen 32, die die Tragteile 3 dieses Elementes bilden, erhält das Kastenelement 21 seine endgültige Form. Zu dieem Zweck sind an den Konsolen 7 bzw. deren Stützstegen 32, die infolge Faltung doppellagig ausgebildet sind, Haken 42 vorgesehen, die in der speziell aus Fig. 3 b hervorgehenden Weise in an entsprechenden Stellen angeordnete Ausnehmungen 41 in den Seitenwänden 61 sowie den Pfosten 31 einrasten und damit die Pfosten in ihrer bei C gezeigten Endposition verriegeln. Die Art und Weise des Einsetzens ist durch den Pfeil in Fig. 3b angedeutet. Das Verriegeln erfolgt im Form- sowie, infolge der Rückstellkräfte des eingewickelten Pfostens, im gleichzeitigen Kraftschluß. Es ergibt sich damit ein außerordentlich kompaktes, tragfähiges und verwindungssteifes Bauelement.

Fig. 4 ist eine Darstellung ähnlich der Fig. 3 des Zuschnittes (Mantelteil 6) für das Abschlußelement 23, das im flachen Zustand in Position D und im aufgerichteten Zustand in Position E dargestellt ist. Da bei dieser wie bei den weiteren Einzelteildarstellungen gleiche, bereits beschriebene Elemente mit gleichen Bezugszeichen versehen sind, braucht hierauf, soweit Übereinstimmung besteht, nicht erneut eingegangen zu werden. Die Rückwand 62 trägt für den speziellen Zweck des Abschlußelements 23 ausgebildete Seitenwände 232. Diese sind mit je einem einfaltbaren Oberteil 234 ausgestattet, das über eine Rillinie 5 einfaltbar ist. Das Oberteil 234 hat einen geneigten Oberrand 233, an dem sich Zungen 45 zur Lagerung des Abdeckelements 8 bzw. Plattenelements 81 befinden. Durch den geneigten Oberrand 233 kann mit dem Abdeckelement eine pultartige Ausbildung des Abschlußelements 23 erzielt werden. Wird nicht eine solche Schräge, sondern eine horizontale Anordnung des Plattenelements 81 gewünscht, so können die Oberteile 234 um 90_{°} nach innen gebogen werden, wobei dann zur formschlüssigen Aufnahme des Plattenelements 81 entlang der Oberkanten der Seitenwände 232 Zungen 45a aufragen. Diese sind entsprechend vorgestanzt. Zur weiteren frontseitigen Befestigung des Plattenelements 81 in der aus Fig. 1 und 2 erkennbaren Weise sind an der Frontseite der Seitenwände 232 entsprechend den Pfosten 31 einwickelbare pfostenförmige Anschlußteile 231 vorgesehen, die für das darunter befindliche Kastenelemente bzw. dessen Pfostenvorsprung 44 im unteren Bereich einen Rezess 46 tragen, während sie im oberen Bereich eine winkelförmige Aussparung 47 sowie an dem den Vorsprüngen 44 entsprechenden Teil ebenfalls eine Schräganordnung aufweisen, so daß sich bei eingewickeltem pfostenförmigen Anschlußteil 231 die in Position E erkennbare Anordnung ergibt. Die Vorsprünge 44a sowie die obere freie Ecke der Seitenwände 232 weisen nach Einwickeln der pfostenförmigen Anschlußteile 231 in Deckung liegende Einschnitte 43 auf, in die der stegartige Rand 83 des Plattenelements 81 einschiebbar ist und in denen er aufgrund seiner Form und der Rückstellkräfte sicher gehalten wird.

Fig. 5a und 5b zeigen einen Zuschnitt für das Plattenelement 81 im flachen (Fig. 5a) und teilweise aufgerichteten (Fig. 5b) Zustand. Dieses Plattenelement ist durch entsprechende, hier nicht näher zu beschreibende Maßnahmen doppellagig ausgebildet, wozu an einer Plattenfläche 84 drei flügelartige Plattenteile 85, 86 angelenkt sind, die nach innen geklappt und aneinander mittels Laschen 87, die in Ausschnitte 88 eingreifen und umgelegt werden, befestigt werden. Weitere in den flügelartigen Plattenteilen 85, 86 vorgesehene Ausschnitte 88a, 88b dienen im eingefalteten Zustand zur Aufnahme der Zungen bzw. 45a des Abschlußelements 23. Am Vorderrand trägt die Plattenfläche 84 den stegartigen Rand 83, der seitliche Randflügel 83a trägt, die nach innen eingefaltet werden, um die Doppellagigkeit des als Tragteil dienenden stegartigen Randes 83 zu ergeben. Dabei sind hier Einschnitte 43a, die beim Einfalten der Randflügel 83a miteinander in Deckung treten, vorgesehen. Diese Einschnitte 43a greifen in die Einschnitte 43 am Abschlußelement 23 bzw. an dessen pfostenförmigem Anschlußteil 231 ein, um einerseits die Abschlußteile 231 zu verriegeln und andererseits einen festen Sitz des Plattenelements 81 zu ergeben. An dem zentralen flügelartigen Plattenteil 86 befindet sich weiterhin eine aus diesem Teil teilweise ausgestanzte, herausschwenkbare Zunge 89, die bei flacher Anordnung des Plattenelements 81, d.h. bei eingeklappten Oberteilen 234 eine Befestigung zusammen mit einer Ausnehmung 48 in der Rückwand 62 des Abschlußelements 23 ergibt.

In Fig. 6a bis d sind Zuschnitt und verschiedene Faltpositionen für einen Schubkasten 9 gezeigt. Diese Darstellungen sprechen für sich und bedürfen keiner weiteren Erläuterung, da man ohne weiteres erkennt, wie die Einzelteile gefaltet werden, um ein formstabiles, tragfähiges Einschubelement zu ergeben.

Fig. 7 zeigt eine Variante für ein Bauelement 2 mit viereckigem Grundriß in Form eines Kastenelements 21 b, das gegenüber dem Kastenelement 21 a (Fig. 3a, b) wesentlich vereinfacht und damit kostengünstiger ist, jedoch keinen so hohen gestalterischen Wert und eine einfache Verbindung zu benachbarten Elementen aufweist. Diese kostengünstigere Konstruktion ist von der Formgestaltung her anders und einfacher konzipiert, indem die Pfosten gänzlich entfallen. Als Tragteile 3 sind stattdessen die Seitenwände als faltbare Doppelwand 63 vorgesehen, die nach Einfalten mittels je eines Ansatzes 631 in einem Ausschnitt 621 in der Rückwand 62 veriegelt werden. Diese Doppelwand 63 ergibt jedoch eine ausreichende Tragfähigkeit, und in ihr ist eine einfacher gestaltete Konsole 7, die einen aufwärtsgerichteten Stützsteg 32, ebenfalls als Doppelrand ausgebildet, trägt, gelagert bzw. verriegelt. Zu diesem Zweck sind an der Konsole klappbare Laschen 49a, b angeordnet, die in entsprechende Ausschnitte 632a, b in dem im aufgerichteten Zustand innen liegenden Seitenwandteil 63 eingreifen. Dabei ist der Ausschnitt 632a winkelförmig ausgebildet, so daß in ihm der über die Seitenkante der Konsole etwas hinausragende Stützsteg 32 ebenfalls aufgenommen wird. Damit ergibt sich zugleich eine Verriegelung der Doppelfaltung des Stützsteges 32. - An den Oberrändern der innen liegenden Seitenwandteile 63 ist ferner ein Vorsprung 633 vorgesehen, während sich an der gegenüberliegenden Kante dieses Wandteils ein entsprechender Rezeß 634 befindet, so daß beim Aufeinandersetzen mehrerer Kastenelemente 21b jeweils ein Formschluß zwischen den Teilen 633 und 634 entsteht und die Elemente 21 ansonsten mit ihren Ober- bzw. Unterrändern aufeinanderruhen.

Das in Fig. 8 bzw. 9a, 9b gezeigte Regal weicht von dem in Fig. 1 bis 7 dargestellten nur insoweit ab, als die Bauelemente 2a, 2b hier im Grundriß dreieckförmig vorgesehen sind, also dreieckförmige Kastenelemente 22 darstellen, in die entsprechend geformte Konsolen 7 in gleicher Weise, wie oben beschrieben, eingesetzt sind. Dieses dreieckförmige Regal trägt ein dementsprechend geformtes Abdeckelement 8 in Form eines dreieckförmigen Plattenelements 82. Auch die Pfosten 31 sind geringfügig abgewandelt, indem ihre Stirnfläche im wesentlichen parallel zu den Stutzstegen 32 der Konsolen 7 verläuft. Wie aus Fig. 10a, b und c erkennbar, ist aber das Prinzip der Verriegelung der Konsolen 7 in dem durch die beiden Seitenwände 61 bestimmten Mantelteil 602 in bei diesem Ausführungsbeispiel dreieckigem Grundriß die gleiche wie bei dem viereckförmigen Kastenelement 21a, d.h. das Wickeln der Pfosten 31 und Verriegeln der Konsole 7 darin erfolgen entsprechend Fig. 3a und 3b. Da eine Rückwand fehlt, kann rückseitig an der Stoßstelle der beiden Seitenwände 61 eine nach innen ausklappbare Nase 610 angestanzt sein, auf der das hintere Teil der Konsole 7 ruht.

Fig. 11 zeigt das für das dreieckförmige Regal geeignete Abschlußelement 23 mit entsprechenden pfostenförmigen Anschlußteilen 231 zur Aufnahme des dreieckförmigen Plattenelements 82 als Abdeckelement, wobei im Bereich der pfostenförmigen Anschlußteile 231 entsprechende Vorsprünge 44 sowie Einschnitte 43 zur positionssicheren Lagerung des Plattenelements 82, das Einschnitte 43b aufweist, in der aus der Explosionsdarstellung erkennbaren Weise vorgesehen sind.

Wie aus den Ausführungsbeispielen erkennbar, können alle maßgeblichen Verbindungsteile, die im Sichtbereich liegen, durch die Pfosten 31 (Ausführungsform Fig. 1-4 und Fig. 8-11) bzw. durch die Doppelwand 63 (Ausführungsform in der Fig. 7) verdeckt werden, so daß die technischen Maßnahmen zum Zusammenfügen des Regals bzw. zum Verbinden der Einzelteile der Bauelemente dem Betrachter nicht sichtbar sind. Vielmehr bietet sich diesem ein ästhetisch ansprechendes Regal ohne Sichtbarkeit von technischen Maßnahmen dar. Wenn es gewünscht ist, Anschlußteile die Wände ganz durchdringen zu lassen, so ist erfindungsgemäß weiterhin vorgesehen, hier aber nicht näher dargestellt, daß solche Elemente dann übertrieben breit als Ohren oder Lappen ausgebildet werden, so daß das gestalterische Moment die technische Funktion verdecken würde.

Selbstverständlich können statt der rechteckförmigen Ausbildung der Kastenelemente 21 a, b solche trapezförmigen Querschnittes vorgesehen werden, wie natürlich statt der drei- oder viereckigen Form auch andere Mehrecke ausgebildet werden können.

Wie weiterhin aus den Ausführungsformen erkennbar ist, lassen sich die einzelnen Bauteile für das erfindungsgemäße Möbelstück als flache Zuschnitte bequem versandfertig verpacken, so daß dem Käufer ein kompletter Bausatz zur Verfügung gestellt werden kann, den er ohne zusätzliche technische Hilfsmittel und ohne besonderes handwerkliches Können leicht montieren kann. Es ergeben sich dabei durch die möglichen unterschiedlichen Größen bzw. Höhen der Bauelemente zahlreiche Variationsmöglichkeiten für den Einsatz. Zugleich ist es dem Käufer freigestellt, das Möbelstück durch Bekleben oder Bemalen nach eigenem Geschmack individuell auszugestalten, obwohl es andererseits möglich ist, mit einer Dekor-Oberschicht versehene Zuschnitte seitens des Herstellers zu fertigen und anzubieten.

Eine andere Gestaltungsvariante besteht darin, daß man durch eine einfache Rückwand verbundene Pfostenteile, zwischen denen eine nur schmale Tragkonsole angeordnet ist, als paarweise Einheit, verbunden durch dazwischen angeordnete Platten, zur Verfügung stellt, so daß ein vier Pfosten umfassender Turm als freistehendes Regal aufgebaut werden kann.

## Patentansprüche

1. Insbesondere Ablagezwecken dienendes tragfähiges und standfestes, insbesondere vertikal belastbares Möbelstück aus faltbarem Material, insbesondere Wellpappe, wobei das Möbelstück aus einer Anzahl miteinander formschlüssig und ggf. kraftschlüssig ineinandersetzbarer Bauelemente zusammenfügbar ist, von denen mindestens ein Teil aus flachen, gefalzten Materialzuschnitten nach Art eines wenigstens frontseitig offenen Kastenelements mit mindestens zwei Seitenwänden und ggf. einer Rückwand aufrichtbar ist und zum Zusammenfügen bzw. Verriegeln an- oder ineinander Verbindungsteile wie Laschen, Zungen, Nasen, Rezesse, Ausschnitte od.dgl. aufweist, wobei in das Kastenelement wenigstens ein Konsolen- oder Plattenteil einsetzbar und darin über entsprechende Verbindungsteile form- und/oder kraftschlüssig gehalten ist, dadurch gekennzeichnet, daß die Bauelemente (2), mindestens in Teilbereichen als durch Faltung (5), Falzung, Wickeln od.dgl. profilierte, mehrlagig ausgebildete Tragteile (3) wie Pfosten (31), Mehrfach-Wände (33), Stützstege (32) o.ä. vorgesehen sind, an denen Verbindungsteile (4) einstückig ausgebildet sind, und daß frontseitige Sichkanten oder - ränder der Bauelemente durch solche Faltungen bzw. Falzungen schnittflächenfrei ausgebildet sind.

2. Möbelstück nach Anspruch 1, dadurch gekennzeichnet, daß mindestens ein Teil der Verbindungsteile (41 bis 49, 631 bis 634, 87 bis 89) in bzw. an den profilierten Tragteilen (31 bis 33) ausgebildet und/ oder darin aufgenommen ist.

3. Möbelstück nach Anspruch 1 oder 2, dadurch gekennzeichnet, daß einige der Verbindungsteile, insbesondere solche zur Lagerung von Konsolen, mit über die Seitenwände hinausragenden ausgeprägten Ansätzen wie lappen- oder ohrenförmigen Vorsprüngen ausgebildet sind.

4. Möbelstück nach einem der Ansprüche 1 bis 3, dadurch gekennzeichnet, daß die Kastenelemente (21 a, 21 b, 22) als untereinander frei austauschbare Modulteile ausgebildet sind.

5. Möbelstück nach Anspruch 4, dadurch gekennzeichnet, daß die Modulteile (22) als im Horizontalschnitt dreieckförmige, zwei im Winkel zueinander verlaufende Seitenwände (61) umfassende Mantelteile (602) ausgebildet sind, in die mindestens ein Platten- oder Konsolenteil unter Form- und/oder Kraftschluß einsetzbar ist, die als frontseitige Begrenzung der Seitenwände die Tragteile als vertikale Pfosten (31) mit Verbindungsteilen (44, 46) für das darüber bzw. darunter anzuordnende Kastenelement (22) oder für ein Abschlußelement (23) aufweisen und in die das Platten- oder Konsolenteil (7) unter Verriegelung der Pfosten einsetzbar ist.

6. Möbelstück nach Anspruch 4,dadurch gekennzeichnet, daß die Modulteile (21a) als im Horizontalschnitt viereckförmige, zwei Seitenwände (61) und eine Rückwand (62) umfassende Mantelteile (601) ausgebildet sind, in die mindestens ein Platten-oder Konsolenteil (7) unter Form- und/oder Kraftschluß einsetzbar ist, die als frontseitige Begrenzung der Seitenwände die Tragteile als vertikale Pfosten (31) mit Verbindungsteilen (44) für das darüber bzw. darunter anzuordnende Kastenelement (601) oder für ein Abschlußelement (23) aufweisen, und in die das Platten- oder Konsolenteil (7) unter Verriegelung der Pfosten einsetzbar ist.

7. Möbelstück nach Anspruch 5 oder 6, dadurch gekennzeichnet, daß es als oberen Abschluß für eine Anzahl aufeinandergesetzter Modulteile (2a, 2b bzw. 21a/22) ein Abschlußelement (23) mit pfostenförmigen Anschlußteilen (231) zur Verbindung mit dem benachbarten, darunter befindlichen Kastenelement (601 oder 602) und einem Abdeckelement (81 oder 82) aufweist.

8. Möbelstück nach Anspruch 7, dadurch gekennzeichnet, daß das Abschlu ßelement (23) im oberen Bereich seiner pfostenförmigen Anschlußteile (231) mit Verbindungsteilen (43, 44) zur lagestabilen Aufnahme eines horizontalen Abdeckelementes (81, 82) ausgebildet ist.

9. Möbelstück nach Anspruch 7, dadurch gekennzeichnet, daß das Abschlußelement (23) Seitenwände (232) mit von den pfostenförmigen Anschlußteilen (231) ansteigend verlaufenden Oberrändern (233) aufweist und an letzteren sowie im oberen Bereich der pfostenförmigen Anschlußteile (231) mit Verbindungsteilen (43,45) zur lagestabilen Aufnahme eines geneigten Abdeckelements (81) ausgebildet ist.

10. Möbelstück nach Anpruch 9, dadurch gekennzeichnet, daß die die geneigt ansteigend verlaufenden Oberränder (233) tragenden Teile (234) der Seitenwände (232) einfaltbar ausgebildet sind.

11. Möbelstück nach einem der Ansprüche 7 bis 10, dadurch gekennzeichnet, daß das Abdeckelement (81) ein flächenbelastbares Faltteil mit mehrlagiger Flächenausbildung (84, 85, 86) und/oder stegartigen Rändern (83, 83a) ist.

12. Möbelstück nach Anspruch 4, dadurch gekennzeichnet, daß die Modulteile (21b) als im Horizontalschnitt viereckförmige, zwei mindestens doppellagige Seitenwände (63) und eine Rückwand (62) umfassende Mantelteile ausgebildet sind, in die mindestens ein Platten- oder Konsolenteil (7) unter Form- und/oder Kraftschluß einsetzbar ist, deren frontseitige Begrenzung der die Tragteile bildenden Seitenwände die Falzung (5) der Seitenwände ist und in die das Platten- oder Konsolenteil (7) unter Verriegelung der eingefalteten Seitenwandlage einsetzbar ist, wobei an letzterer jeweils die Verbindungsteile (633 bzw. 634) für das darüber bzw. darunter anzuordnende nächste Kastenelement angeordnet ist.

## Claims

1. Stable piece of furniture of foldable material, in particular corrugated cardboard, which furniture piece is portative and serves especially storage purposes, is particularly vertically loadable, and is capable of being assembled from a plurality of structural elements, which can be fitted with each other positively and, if necessary, non-positively, at least a part of said elements being erectable from flat, scored material blanks in the manner of a box element, open at least on the front side and provided at least with two side walls and, if necessary, with a rear wall, and having connecting parts, such as straps, tabs, projections, -recesses, cutouts or the like, for the purpose of joining or locking said elements either to or into each other, at least one bracket or panel element being insertable into the box element and held therein through positive and/or non-positive engagement via corresponding connecting parts, characterised in that the structural elements (2) are provided, at least in partial areas, as multi-layer-formed supporting components (3) such as posts (31), multiple walls (33), support webs (32) or the like, profiled through folding (5), creasing, wrapping or the like, on which supporting components connecting parts (4) are formed integrally therewith, and that frontally visible edges or margins of the structural elements are formed free of section faces by means of such foldings or scor- ings.

2. Piece of furniture according to claim 1, characterised in that at least part of the connecting parts (41 to 49, 631 to 634, 87 to 89) is formed in or on the profiled supporting components (31 to 33) and/or is received therein.

3. Piece of furniture according to claims 1 or 2, characterised in that some of the connecting parts, in particular those for the mounting of brackets, are formed with distinct projections such as tab or ear- like formations which project beyond the side walls.

4. Piece of furniture according to any one of claims 1 to 3, characterised in that the box elements (21 a, 21b, 22) are designed as freely interchangeable modular parts.

5. Piece of furniture according to claim 4, characterised in that the modular parts (22) are formed as casing parts (602), which, in horizontal section, are triangle-shaped and comprise two side walls (61) extending angularly with respect to each other, into which casing parts at least one panel or bracket element can be inserted under positive and/or non-positive engagement, which casing parts have, as front-side boundary of the side walls, said supporting components by way of vertical posts (31) with connecting parts (44, 46) for the box element (22) to be arranged thereabove or therebelow, respectively, or for a closing element (23), and into which casing parts the panel or bracket element (7) can be inserted while locking the posts.

6. Piece of furniture according to claim 4, characterised in that the modular parts (21 a) are formed as casing parts (601), which, in horizontal section, are quadrangular and comprise two side walls (61) and a rear wall (62), into which casing parts at least one panel or bracket element (7) can be inserted under positive and/or non-positive engagement, which casing parts have, as front-side boundary of the side walls, said supporting components by way of vertical posts (31) with connecting parts (44) for the box element (601) to be arranged thereabove or therebelow, respectively, or for a closing element (23), and into which casing parts the panel or bracket element (7) can be inserted while locking the posts.

7. Piece of furniture according to claim 5 or 6, characterised in that, as upper closure for a number of modular parts (2a, 2b or 21 a, 22) placed one on top of the other, it has a closing element (23) with post-shaped joining parts (231), for connecting with the neighboring box element (601 or 602) therebelow and with a covering element (81 or 82).

8. Piece of furniture according to claim 7, characterised in that the closing element (23) is formed, in the upper region of its post-shaped joining parts (231), with connecting parts (43, 44), for stably receiving a horizontal covering element (81, 82).

9. Piece of furniture according to claim 7, characterised in that the closing element (23) comprises side walls (232) having upper edges (233) ascending from the post-shaped joining parts (231) and is designed, on the upper edges as well as in the upper region of the post-shaped joining parts (231), with connecting parts (43, 45), for stably receiving an inclined covering element (81).

10. Piece of furniture according to claim 9, characterised in that the parts (234) of the side walls (232) carrying the upper edges (233), which extend in an inclined-ascending manner, are designed to fold inwardly.

11. Piece of furniture according to any one of claims 7 to 10, characterised in that the covering element (81) is a foldable part, which has the capacity of bearing areal loading, and includes multiple planar layers (84, 85, 86) and/or web-like edges.

12. Piece of furniture according to claim 4, characterised in that the modular parts (21b) are formed as casing parts, which, in horizontal section, are quadrangular, and comprise two, at least double- layered, side walls (63) and a rear wall (62), into which casing parts at least one panel or bracket element (7) can be inserted under positive and/or non-positive engagement, the front-side boundary of which casing parts is the creasing (5) of the side walls constituting the supporting components, and into which casing parts the panel or bracket element (7) can be inserted while locking the inwardly folded side wall layer, connecting parts (633 or 634, respectively) being arranged on the latter for the next box element to be arranged thereabove or therebelow, respectively.

## Revendications

1. Meuble capable de porter et stable, pouvant être chargé en particulier verticalement, destiné en particulier à des fins d'empilage, en matériau pliable, en particulier en carton ondulé, le meuble pouvant être assemblé à partir d'une pluralité d'éléments de construction pouvant être emboîtés ensemble par adaptation de forme et éventuellement par gravité, dont au moins une partie composée de sections de matériaux plates, repliées, peut être dressée à la manière d'un élément d'armoire ouvert au moins à l'avant, avec au moins deux parois latérales et éventuellement une paroi dorsale, et présentant, pour l'assemblage ou le verrouillage des éléments les uns aux autres ou les uns dans les autres, des éléments de liaison tels que des pattes, des languettes, des saillies, des creux, des découpures ou équivalents, au moins un élément console ou un élément plateau pouvant être introduit dans l'élément armoire et y être maintenu par adaptation de forme et/ou par gravité via des éléments de liaison correspondants, caractérisé en ce que les éléments de construction (2) sont pourvus, au moins dans des zones partielles, de parties portantes (3) multicou- ches, profitées comme par pliage, repliage, enroulement ou équivalent, comme des montants (31), des parois multiples (33), des rebords de support (32) ou autres, sur lesquels les éléments de liaison (4) sont formés en une seule pièce, et que les côtés visibles frontaux ou les bords visibles frontaux des éléments de construction sont formés sans surfaces de coupe par de tels pliages ou repliages.

2. Meuble selon la revendication 1, caractérisé en ce qu'au moins une partie des éléments de liaison (41 à 49, 631 à 634, 87 à 89) est formée et/ou reprise dans ou sur les parties portantes profilées (31 à 33).

3. Meuble selon la revendication 1 ou 2, caractérisé en ce que certains des éléments de liaison, en particulier les éléments de liaison destinés au placement de consoles, sont configurés avec des saillies comme des prolongements en forme de pattes ou d'oreilles dépassant au-delà des parois latérales.

4. Meuble selon l'une des revendications 1 à 3, caractérisé en ce que les éléments d'armoire (21a, 21 b, 22) sont configurés comme des éléments modulaires pouvant être librement interchangés entre eux.

5. Meuble selon la revendication 4, caractérisé en ce que les éléments modulaires (22) sont configurés comme des parties d'enveloppe (602) de section horizontale triangulaire comportant deux parois latérales (61) s'étendant en formant un angle entre elles, dans lesquelles au moins un élément plateau ou un élément console peut être introduit avec assemblage par adaptation de forme ou par gravité, qui, comme limitations frontales des parois latérales, présentent les parties portantes comme les montant verticaux (31) avec les éléments de liaison (44, 46) pour l'élément d'armoire (22) placé au-dessus ou en-dessous ou pour un élément de fermeture (23), et dans lesquelles l'élément plateau ou l'élément console (7) peut être introduit avec verrouillage des montants.

6. Meuble selon la revendication 4, caractérisé en ce que les éléments modulaires (21a) sont configurés comme des parties d'enveloppe (601) de section horizontale rectangulaire comportant deux parois latérales (61) et une paroi dorsale (62), dans lesquelles au moins un élément plateau ou un élément console (7) peut être introduit avec assemblage par adaptation de forme et/ou par gravité, qui, comme limitation frontale des parois latérales, présentent les parties portantes comme les montants verticaux (31) avec les éléments de liaison (44) pour l'élément d'armoire (601) à placer au-dessus ou en-dessous ou pour un élément de fermeture (23), et dans lesquelles l'élément plateau ou l'élément console (7) peut être introduit avec verrouillage des montants.

7. Meuble selon la revendication 5 ou 6, caractérisé en ce qu'il présente, comme fermeture supérieure pour une pluralité d'éléments modulaires (2a, 2b ou 21 a/22) superposés, un élément de fermeture (23) avec des parties de raccordement en forme de montants (231) pour la liaison avec l'élément d'armoire adjacent (601 ou 602) se trouvant en-dessous, et un élément de couverture (81 ou 82).

8. Meuble selon la revendication 7, caractérisé en ce que l'élément de fermeture (23) est configuré, dans la partie supérieure de sa partie de raccordement en forme de montant (231), avec des éléments de liaison (43, 44) pour le logement stable d'un élément de couverture horizontal (81, 82).

9. Meuble selon la revendication 7, caractérisé en ce que l'élément de fermeture (23) présente des parois latérales (232) avec des bords supérieurs (233) s'étendant en remontant à partir des parties de raccordement (231) et est configuré avec des éléments de liaison (43, 44) à la dernière partie ainsi qu'à la partie supérieure des parties de raccordement (231) en forme de montants pour le logement stable d'un élément de couverture incliné (81).

10. Meuble selon la revendication 9, caractérisé en ce que les parties portantes (234) des parois latérales (232) portant les bords supérieurs (233) montant en oblique sont configurées de façon à être repliables.

11. Meuble selon l'une des revendications 7 à 10, caractérisé en ce que l'élément de couverture (81) est une partie pliée pouvant être chargée superficiellement avec une configuration de surface multi- couches (84, 85, 86) et/ou des bords en forme de rebords (83, 83a).

12. Meuble selon la revendication 4, caractérisé en ce que les éléments modulaires (21 b) sont configurés comme des parties d'enveloppe de section horizontale rectangulaire, comportant deux parois latérales (63) à au moins deux couches et une paroi dorsale (62), dans lesquelles au moins un élément plateau ou un élément console (7) peut être introduit avec assemblage par adaptation de forme et/ou par gravité, dont la limitation frontale des parois latérales formant les parties portantes est la partie repliée (5) des parois latérales et dans lesquelles l'élément plateau ou l'élément console (7) peut être introduit avec verrouillage des couches de parois latérales repliées, les éléments de liaison (633 ou 634) pour l'élément d'armoire suivant à placer au-dessus ou en-dessous étant chaque fois prévus sur la dernière.
